# EUROPÄISCHE PATENTSCHRIFT

(11) **EP 0 360 912 B1**
(45) Veröffentlichungstag und Bekanntmachung des Hinweises auf die Patenterteilung: **22.04.1992**
(21) Anmeldenummer: 88116227.5
(22) Anmeldetag: 30.09.1988
(51) Int. Cl.: E05F 15/16

(54) **Fensterheber-Antriebseinheit**
Window raising drive unit
Unité d'entraînement pour lève-glace

(43) Veröffentlichungstag der Anmeldung: 04.04.1990
(73) Patentinhaber: SIEMENS AKTIENGESELLSCHAFT, 80333 München (DE)
(72) Erfinder: Knappe, Wolfram, Dipl.-Ing. (FH), D-8710 Kitzingen (DE); Adam, Peter, Dipl-Ing. (FH), D-8706 Höchberg (DE); Michel, Peter, Dipl-Ing. (FH), D-8702 Kleinrinderfeld (DE)

(56) Entgegenhaltungen:
- EP-A- 0 261 525
- DE-A- 3 519 056
- GB-A- 2 121 870

## Beschreibung

Die Erfindung bezieht sich auf eine Fensterheber-Antriebseinheit gemäß Oberbegriff des Patentanspruchs 1; eine derartige Fensterheber-Antriebseinheit ist durch die DE-C2-35 19 056 bekannt.

Bei der durch die DE-C2-35 19 056 bekannten Antriebseinheit, für einen Seil-Fensterheber wird eine Seilscheibe von wenigstens einer Windung einer geschlossenen Seilschleife umschlungen, die an einen Mitnehmer für die zu hebende bzw. zu senkende Fensterscheibe angreift. Die Seilscheibe steht über eine Mitnahmescheibe mit einem Schneckenrad in Drehmitnahmeverbindung, mit dem eine Schneckenwelle kämmt, die auf dem verlängerten Rotorwellenende eines elektrischen Antriebsmotors angebracht ist. Der elektrische Antriebsmotor ist an ein topfförmiges Getriebegehäuse angeflanscht, in dessen Topfboden eine Achse befestigt ist, auf der sowohl das Schneckenrad als auch die Seilscheibe sowie die zwischen beiden angeordnete Mitnahmescheibe drehbar gelagert sind. Zur Drehmitnahme zwischen dem Schneckenrad und der Mitnahmescheibe ist diese mit axial vorspringenden Mitnahmenocken versehen, die in entsprechende Mitnahmetaschen des Schneckenrades unter Zwischenschaltung einer Dämpfungszwischenlage eingreift. Zur Drehmitnahme mit der Seiltrommel dient innerhalb des Getriebegehäuses ein Excentervorsprung auf einer axial vorstehenden, zu einem Wellenbund des Schneckenrades konzentrischen und mit einem Lagerbund auf einer Lagerbuchse des Getriebegehäuses abgestützten Mitnahmescheibe; der Excentervorsprung greift in eine komplementäre zentrale Ausnehmung der Seilscheibe.

Für elektromotorische Fensterheber-Antriebseinheiten für sogenannte Arm- bzw. Scherenfensterheber, bei denen ein mit einer Zahnung versehener Antriebsarm mit einem Antriebsritzel des Getriebes der Fensterheber-Antriebseinheit kämmt, ist es bekannt, die in ähnlicher Weise wie bei dem zuvor beschriebenen Seilfensterheber über Mitnahmenocken in Drehmitnahme mit dem Schneckenrad stehende Mitnahmescheibe in formschlüssige Verbindung mit einem Achsstummel zu bringen, der durch die Bodenfläche des topfförmigen Getriebegehäuses ragt und auf dessen aus der Bodenfläche herausragendem Ende das Antriebsritzel mechanisch befestigt ist.

Gemäß Aufgabe vorliegender Erfindung soll bei einfacher und insbesondere für eine Automatenfertigung geeigneter Konstruktion der Bauteileaufwand für Seilfensterheber einerseits als auch für Arm- bzw. Scherenfensterheber andererseits gemindert werden. Die Lösung dieser Aufgabe gelingt ausgehend von einer Fensterheber-Antriebseinheit der eingangs genannten Art, die vorzugsweise zum Antrieb eines Seilfensterhebers vorgesehen ist, durch die Lehre des Anspruchs 1; vorteilhafte Ausgestaltungen der Erfindung sind jeweils Gegenstand der Unteransprüche.

Die erfindungsgemäße Konstruktion erlaubt es, ausgehend und unter Verwendung von weitgehend für eine Seilfensterheber-Antriebseinheit bereits bekannten Bauteilen eine Universal-Antriebseinheit zu schaffen, die sowohl für einen Seilfensterheber als auch für einen Arm- bzw. Scherenfensterheber verwendbar ist und gleichzeitig in vorteilhafter Weise eine unabhängig vom fensterseitigen Antriebsmechanismus unabhängig montierbare bzw. im Reparaturfall demontierbare, für sich dicht nach außen abschließbare Montageeinheit bildet.

Zur besonders einfachen, für eine Automatenfertigung mit Manipulatoren vorteilhaften Weise lassen sich wesentliche Bauteile in nur einer Montagerichtung dadurch einfach miteinander verbinden, daß die Mitnahmescheibe mit dem einstückig verbundenen Wellenbund vom freien Ende der Achse auf diese aufsteckbar und in ihrer betriebsmäßigen Endstellung durch Verrastung mittels eines Schnappverschlusses mit der Achse axial fixierbar ist. Eine herstellungstechnisch sehr einfache und trotzdem eine sichere Fixierung gewährleistende Konstruktion ist nach einer weiteren Ausgestaltung der Erfindung dadurch gegeben, daß die Mitnahmescheibe mit dem Wellenstumpf einstückig aus Kunststoff hergestellt und die Achse an ihrem axialen freien Ende mit radial elastisch federnden Zungen mit endseitigen radialen Widerhaken zur formschlüssigen Schnappverbindung mit dem Wellenbund in der betriebsmäßigen Endstellung der Mitnahmescheibe versehen ist.

Die Erfindung sowie weitere vorteilhafte Ausgestaltungen der Erfindung werden im folgenden anhand bereits bekannter und zu verbessernder und der erfindungsgemäßen Lösung schematisch darstellender Ausführungsbeispiele in der Zeichnung näher erläutert; darin zeigen:
- FIG 1: in einem axialen Querschnitt den grundsätzlichen Aufbau einer Seilfensterheber-Antriebseinheit;
- FIG 2: in einem radialen Querschnitt das Getriebegehäuse einer bekannten Seilfensterheber-Antriebseinheit;
- FIG 3: in einem radialen Querschnitt das Getriebegehäuse einer bekannten Arm- bzw. Scherenfensterheber-Antriebseinheit;
- FIG 4: in einem radialen Querschnitt die erfindungsgemäße Konstruktion mit einer Antriebseinheit für einen Seilfensterheber-Antrieb als auch für einen Arm- bzw. Scherenfensterheber-Antrieb;
- FIG 5: eine stirnseitige Draufsicht auf den Wellenbund der Antriebseinheit gemäß FIG 4;
- FIG 6: eine axiale Draufsicht auf ein auf den Wellenbund aufsetzbares Antriebsritzel für einen Arm- bzw. Scherenfensterheber;
- FIG 7: den axialen Querschnitt des Antriebsritzels gemäß FIG 6;
- FIG 8: die axiale Draufsicht auf eine auf den Wellenbund gemäß FIG 4 aufsetzbare Seilscheibe;
- FIG 9: den axialen Querschnitt der Seilscheibe gemäß FIG 8.

FIG 1 zeigt in einem axialen Längs-Teilschnittbild der Prinzipaufbau einer elektromotorischen Kraftfahrzeug-SeilfensterheberAntriebseinheit mit einem nur schematisch angedeuteten elektrischen Antriebsmotor 1, dessen verlängerte Rotorwelle als Schneckenwelle 11 in ein an das Gehäuse des elektrischen Antriebsmotors 1 angeflanschtes, topfförmiges Getriebegehäuse 2 ragt und mit einem Schneckenrad 3 kämmt; das Schneckenrad 3 steht in Mitnahmeverbindung mit einer Seilscheibe in einem Seilscheibengehäuse 9, das mit dem Getriebegehäuse 2 verschraubt ist und Seilausgangsöffnungen 91 für die Seilzüge der zum Mitnehmer mit der Fensterscheibe dienenden Seilzüge aufweist.

Wie insbesondere aus FIG 2 ersichtlich, ist in einer aus der DE-C2-35 19 056 bekannten Konstruktion das Scheckenrad 3 auf einer Achse 21 drehbar gelagert, die mit ihrem rechten Ende im Topfboden des topfförmigen Getriebegehäuses 2 befestigt ist. Zur Drehmitnahme zwischen dem Schneckenrad 3 und der in FIG 2 nicht dargestellten in einem Seilscheibengehäuse 9 untergebrachten Seilscheibe dient eine Mitnahmescheibe 4, die mit über ihren Umfang verteilt angeordneten, axial vorstehenden Mitnahmenocken unter Zwischenschaltung einer Dämpfungszwischenlage 5 in korrespondierende Mitnahmetaschen des Scheckenrades 3 eingesteckt ist. Zur Drehmitnahme zwischen der Mitnahmescheibe 4 und der hier nicht dargestellten Seilscheibe weist die Mitnahmescheibe 4 einen in Richtung der Seilscheibe gerichteten Mitnahmeexcenter 43 auf, der in eine korrespondierende Öffnung der Seilscheibe eingreift. Der Mitnahmeexcenter 43 liegt u.a. an einer axial vorstehenden Hülse der Mitnahmescheibe 4, wobei die Hülse mit einem Lagerbund auf einer Lagerbuchse des Getriebegehäuses gelagert ist.

FIG 3 zeigt eine, z.B. durch die EP-A-0 261 525 bekannte Lösung einer Arm- bzw. Scherenfensterheber-Antriebseinheit. Ähnlich wie bei der bekannten Seilfensterheber-Antriebseinheit gemäß FIG 2 wird das Schneckenrad 3 von einem auf der verlängerten Motorwelle des elektrischen Antriebsmotors 1 angebrachten Schneckenwelle 11 angetrieben. Das Schneckenrad steht in Drehmitnahmeverbindung mit einer Mitnahmescheibe 4, die wiederum über axial vorstehende Mitnahmenocken 42 unter Zwischenschaltung einer Dämpfungszwischenlage 5 in korrespondierende Mitnahmetaschen des Schneckenrades 3 eingesteckt sind, die in radialem Abstand zur Achse 21 über den Umfang des Schneckenrades 3 verteilt angeordnet sind. Mit der Mitnahmescheibe 4 ist ein Achsstummel versplintet, der durch eine Achsbohrung der Achse 21 und des Topfbodens des Getriebegehäuses 2 hindurchgeführt und außerhalb des Getriebegehäuses 2 mit einem Antriebsritzel fest verbunden ist, das mit einem mit entsprechender Zahnung versehenen Antriebsarm des Arm- bzw. Scherenfensterhebers kämmt. Die offene Seite des Getriebegehäuses 2 des derartigen bekannten Arm- bzw. Scherenfensterheber-Antriebs ist durch einen Getriebegehäusedeckel 23 verschlossen.

FIG 4 zeigt die erfindungsgemäße, als Universalbauteil sowohl für Seilfensterheber als auch für Arm- bzw. Scherenfensterheber verwendbare Antriebseinheit, wobei zur Verdeutlichung des Wesentlichen sowohl auf die Darstellung des elektrischen Antriebsmotors als auch der Seilscheibe und des Seilscheibengehäuses verzichtet wurde.

In ähnlicher Weise wie bei der bekannten Seilfensterheber-Antriebseinheit gemäß FIG 2 ist am Gehäuseboden des topfförmigen Getriebegehäuses 2 eine Achse 21 befestigt, die bei dem hier dargestellten einstückigen Kunststoffteil direkt an das topfförmige Gehäuse 2 mitangespritzt ist. Auf der Achse 21 ist zunächst das von der Schneckenwelle 11 angetriebene Schneckenrad 3 drehbar gelagert. In ähnlicher Weise wie bei der bekannten Antriebseinheit gemäß FIG 2 sind über den Umfang des Schneckenrades 3 verteilt Mitnahmetaschen angeordnet, in die unter Zwischenschaltung einer Dämpfungszwischenlage 5 axial gegen das Schneckenrad vorstehende Mitnahmenocken 42 der ebenfalls auf der Achse 21 drehbar gelagerten Mitnahmescheibe 4 eingesteckt sind. Die Mitnahmescheibe 4 weist einen axialen freien Wellenbund 41 auf, der über seinen äußeren Umfang mit einer Rasterung 44 in Form einer Kerbverzahnung versehen ist.

Zur axialen Fixierung der vom linken freien Ende des Wellenbundes 41 aufsteckbaren Mitnahmescheibe 4 ist der Wellenbund 41 über seinen Umfang mit drei radial elastisch federnden Zungen 211-213 mit endseitigen radialen Widerhaken versehen, von denen der Widerhaken der Zunge 214 das Bezugszeichen 217 trägt. Die radiale Federeigenschaft der Zungen 211-213 kann auf einfache Weise durch entsprechende Ausschnitte 214-216 zum übrigen Teil des umgebenden Teils der Achse 21 erreicht werden.

FIG 6,7 zeigen in axialer Draufsicht bzw. axialem Querschnitt ein Antriebsritzel 8 mit einer Ritzelzahnung 82 zum Antrieb eines Antriebsarmes für einen Arm- bzw. Scherenfensterheber und FIG 8,9 die axiale Draufsicht bzw. den radialen Querschnitt einer Seilscheibe 7 mit einer Seilrille 72 zur Aufnahme einer umschlungenen Seilschleife für einen Seilfensterheber; zur Drehmitnahme mit dem Wellenbund 41 der Mitnahmescheibe 4 sind erfindungsgemäß sowohl das Antriebsritzel 8 als auch die Seilscheibe 7 mit einer zur Kerbverzahnung 44 des Wellenbundes 41 korrespondierenden Innenrasterung 81 bzw. 71 versehen. Zur einfachen Aufsteckmontage des Antriebsritzels 8 bzw. der Seilscheibe 7 mit anschließender Einrastfixierung hinter den Widerhaken weisen diese eine Anlaufschräge 218 auf, die für den Widerhaken 217 der Zunge 214 das Bezugszeichen 218 trägt.

In vorteilhafter Weise ist die zuvor beschriebene, insbesondere aus FIG 4 ersichtliche erfindungsgemäße Universal-Fensterheber-Antriebseinheit als für sich montierbare bzw. im Reparaturfall demontierbare Bauteileinheit ausgeführt und für sich feuchtigkeitsdicht abgeschlossen, indem das topfförmige Getriebgehäuse 2 durch einen Getriebegehäusedeckel 23 abgeschlossen und zwischen dem radial inneren Ende des Getriebegehäusedeckels 23 und dem Wellenbund 41 der Mitnahmescheibe 4 als auch zwischen dem Wellenbund 41 und der Achse 21 jeweils eine axial anliegende Dichtung D1 bzw.D2 vorgesehen ist.

## Patentansprüche

1. Fensterheber-Antriebseinheit mit einem Getriebegehäuse (2), in dem auf einer mit dem Getriebegehäuse (2) fest verbundenen Achse (21) ein von einem elektrischen Antriebsmotor (1) angetriebenes Schneckenrad (3) drehbar gelagert und mit einer koaxial zu der Achse (21) drehbar vorgelagerten Mitnahmescheibe (4) über axial vorstehende Mitnahmenocken (42) sowie die Mitnahmescheibe (4) über eine an ihrer dem Schneckenrad (3) abgewandten Stirnseite axial vorstehende , zur Achse (21) konzentrische Hülse in Drehmitnahme mit einem Abtriebglied zur Auf-Ab-Bewegung eines Fensters gestellt ist, **gekennzeichnet** durch eine Mitnahmescheibe (4) mit einem an ihrer dem Schneckenrad (3) abgewandten Stirnseite axial aus dem Getriebegehäuse (2) ragenden, auf der Achse (21) gleitenden Wellenbund (41) mit einer Außenrasterung (Kerbverzahnung 44) außerhalb des Getriebegehäuses (2) zur formschlüssigen Drehmitnahme sowohl einer jeweils vom freien Ende der Achse (21) axial aufsteckbaren Seilscheibe (7) eines Seilfensterhebers als auch eines Antriebsritzels (8) eines Arm-bzw. Scherenfensterhebers mit jeweils zur Außenrasterung (Kerbverzahnung 44) des Wellenbundes (41) korrespondierenden Innenrasterung (71 bzw.81) der Seilscheibe (7) bzw. des Antriebsritzels (8).

2. Fensterheber-Antriebseinheit nach Anspruch 1, **dadurch gekennzeichnet,** daß die Mitnahmescheibe (4) mit dem einstückig verbundenen Wellenbund (41) vom freien Ende der Achse (21) auf diese aufsteckbar und in ihrer betriebsmäßigen Endstellung durch Verrastung mittels eines Schnappverschlusses auf der Achse (21) axial fixierbar ist.

3. Fensterheber-Antriebseinheit nach Anspruch 2, **dadurch gekennzeichnet,** daß die Mitnahmescheibe (4) mit dem Wellenbund (41) einstückig aus Kunststoff hergestellt und die Achse (21) an ihrem axialen freien Ende mit radial elastisch federnden Zungen (211-213) mit endseitigen radialen Widerhaken (217) zur formschlüssigen Schnappverbindung mit dem Wellenstumpf (41) in der betriebsmäßigen Endstellung der Mitnahmescheibe (4) versehen sind.

4. Fensterheber-Antriebseinheit nach Anspruch 3, **dadurch gekennzeichnet,** daß die Widerhaken (217) jeweils mit einer axialen Anlaufschräge (218) versehen sind, derart daß die Widerhaken (217) beim axialen Aufstecken der Mitnahmescheibe (4) durch diese selbsttätig bis zum Erreichen ihrer betriebsmäßigen Endstellung radial wegdrückbar sind.

5. Fensterheber-Antriebseinheit mit einem topfförmigen Getriebegehäuse nach einem der Ansprüche 1 bis 4, **dadurch gekennzeichnet,** daß das topfförmige Getriebegehäuse (2) an seiner offenen Seite durch einen Getriebegehäusedeckel (23) abgeschlossen und der Getriebegehäusedeckel (23) gegenüber dem Wellenbund (41) durch eine axial dichtend anliegende Dichtung (D1) abgedichtet ist.

6. Fensterheber-Antriebseinheit nach einem der Ansprüche 1 bis 5, **dadurch gekennzeichnet,** daß der Wellenbund (41) durch eine axial dichtend anliegende Dichtung (D2) gegenüber der Achse (21) abgedichtet ist.

## Claims

1. Window-lifter drive unit having a gearing housing (2), in which there is rotatably mounted on a shaft (21) firmly connected to the gearing housing (2) a worm gear (3) driven by an electric drive motor (1), and having a carrier disc (4) rotatably mounted in front coaxially to the shaft (21) by means of axially projecting carrier cams (42) and also the carrier disc (4) is placed in rotary synchronization with an output element for the up-and-down movement of a window by means of a sleeve projecting axially at the front side of the carrier disc which is directed away from the worm gear (3) and being concentric to the shaft (21), characterized by a carrier disc (4) having a shaft collar (41) projecting axially from the gearing housing (2) at the front side of the carrier disc which is directed away from the worm gear (3) and sliding on the shaft (21), the shaft collar having an outer notching (serration 44) outside the gearing housing (2) for the form-locking rotary synchronization both of a cable pulley (7) of a cable window-lifter, which cable pulley (7) can be attached axially in each case from the free end of the shaft (21), and of a drive pinion (8) of an arm window-lifter or scissors window-lifter with inner notching (71 or 81) of the cable pulley (7) or of the drive pinion (8), the inner notching in each case corresponding to the outer notching (serration 44) of the shaft collar (41).

2. Window-lifter drive unit according to claim 1, characterized in that the carrier disc (4) with the shaft collar (41) connected in one piece can be attached from the free end of the shaft (21) on to the latter and in its operable end position can be axially fixed on the shaft (21) through engagement by means of a spring-loaded latch.

3. Window-lifter drive unit according to claim 2, characterized in that the carrier disc (4) with the shaft collar (41) is manufactured in one piece from synthetic material and the shaft (21) at its axial free end is provided with radially elastically resilient tongues (211-213) with end-side radial barbs (217) for the form-locking spring connection with the shaft end (41) in the operational end position of the carrier disc (4).

4. Window-lifter drive unit according to claim 3, characterized in that the barbs (217) are in each case provided with an axial stop bevel (218), in such a way that the barbs (217) with the axial attachment of the carrier disc (4) can be pressed away radially by the latter automatically until reaching their operational end position.

5. Window-lifter drive unit with a cup-shaped gearing housing according to one of claims 1 to 4, characterized in that the cup-shaped gearing housing (2) at its open side is closed by a gearing-housing cover (23) and the gearing-housing cover (23) is sealed against the shaft collar (41) by a seal (D1) abutting in an axially sealing manner.

6. Window-lifter drive unit according to one of claims 1 to 5, characterized in that the shaft collar (41) is sealed against the shaft (21) by a seal (D2) abutting in an axially sealing manner.

## Revendications

1. Dispositif d'entraînement d'un lève-glace comportant un carter de transmission (2), dans lequel une roue à vis sans fin (3) entraînée par un moteur électrique d'entraînement (1) est montée rotative sur un axe (21) raccordé rigidement au carter de transmission (2) et est raccordée selon une liaison d'entraînement à une poulie d'entraînement (4), montée de manière à pouvoir tourner, coaxialement par rapport à l'axe (21), et par l'intermédiaire de cames d'entraînement (42) qui font saillie axialement, la poulie d'entraînement (4), tandis que cette poulie est raccordée selon une liaison d'entraînement à un organe mené, par l'intermédiaire d'une douille, qui fait saillie axialement sur sa face frontale tournée à l'opposé de la roue à vis sans fin (3) et est concentrique à l'axe (21), pour réaliser le relèvement et l'abaissement de la vitre, caractérisé par une poulie d'entraînement (4) comportant un collet d'arbre (41), qui fait saillie axialement hors du carter de transmission (2), par sa face frontale tournée à l'opposé de la roue à vis sans fin (3), et glisse sur l'axe (21), qui comporte une denture extérieure (denture à cannelures 44) à l'extérieur du carter de transmission (2) pour réaliser l'entraînement en rotation, selon une liaison par formes complémentaires, aussi bien d'une poulie à câble (7) pouvant être emmanchée axialement sur l'extrémité libre de l'axe (21), d'un lève-glace à câble, que également d'un pignon d'entraînement (8) d'un lève-glace à bras ou à ciseaux, avec un système intérieur d'encliquetage (71 ou 81) de la poulie à câble (7) ou du pignon d'entraînement (8) correspondant respectivement au système extérieur d'encliquetage (denture à cannelures 44) du collet d'arbre (41).

2. Unité d'entraînement d'un lève-glace suivant la revendication 1, caractérisée par le fait que la poulie d'entraînement (4) peut être emmanchée, au moyen du collet d'arbre (41) qui lui est raccordé d'un seul tenant, sur l'axe (21), à partir de l'extrémité libre de ce dernier, et peut être bloquée axialement sur l'axe (21) dans sa position finale de fonctionnement, par encliquetage au moyen d'un dispositif de fermeture à déclic.

3. Unité d'entraînement d'un lève-glace suivant la revendication 2, caractérisée par le fait que la poulie d'entraînement (4) comportant le collet d'arbre (41) est réalisée d'un seul tenant en matière plastique et que l'axe (21) est pourvu, au niveau de son extrémité axiale libre, de pattes élastiques (211-213), qui exercent radialement leur élasticité et comportent des crochets unilatéraux radiaux (217) destinés à réaliser la liaison par formes complémentaires avec encliquetage avec le bout d'arbre (41) lorsque la poulie d'entraînement (4) est dans sa position finale de fonctionnement.

4. Unité d'entraînement d'un lève-glace suivant la revendication 3, caractérisée par le fait que les crochets (217) sont pourvus respectivement d'un biseau axial de montée (218), de sorte que lors de l'emmanchement axial de la poulie d'entraînement (4), les crochets (217) peuvent être automatiquement repoussés radialement par ces biseaux jusqu'à ce qu'ils atteignent leur position finale en fonctionnement.

5. Unité d'entraînement d'un lève-glace comportant un carter de transmission en forme de pot suivant l'une des revendications 1 à 4, caractérisée par le fait que le carter de transmission en forme de pot (2) est obturé, sur son côté ouvert, par un couvercle (23) du carter de transmission et que le couvercle (23) du carter de transmission est étanchéifié par rapport au collet d'arbre (41) par une garniture d'étanchéité (D1) appliquée axialement d'une manière à établir l'étanchéité.

6. Unité d'entraînement d'un lève-glace suivant l'une des revendications 1 à 5, caractérisée par le fait que le collet d'arbre (41) est étanchéifié par rapport à l'axe (21), au moyen d'une garniture d'étanchéité (D2) appliquée axialement de manière à établir l'étanchéité.
